# EUROPÄISCHE PATENTSCHRIFT

(11) **EP 0 530 178 B1**
(45) Veröffentlichungstag und Bekanntmachung des Hinweises auf die Patenterteilung: **30.11.1994**
(21) Anmeldenummer: 90906779.5
(22) Anmeldetag: 16.05.1990
(51) Int. Cl.: A41F 1/00, A44C 11/02

(54) **MAGNETSCHLIESSE**
MAGNETIC CLASP
FERMOIR MAGNETIQUE

(43) Veröffentlichungstag der Anmeldung: 10.03.1993
(73) Patentinhaber: DEFNER, Jesus Elisabeth Guennaibim, A-1010 Wien (AT)
(72) Erfinder: DEFNER, Jesus Elisabeth Guennaibim, A-1010 Wien (AT)
(74) Vertreter: Holzer, Walter, Dipl.-Ing.
(86) Internationale Anmeldenummer: AT9000046
(87) Internationale Veröffentlichungsnummer: WO9117675

(56) Entgegenhaltungen:
- DE-A- 2 628 052
- FR-A- 2 448 873
- GB-A- 2 026 079
- US-A- 3 086 268
- US-A- 4 231 137

## Beschreibung

Die Erfindung betrifft eine Magnetschließe, insbesondere für Schmuckstücke, Bekleidungsstücke u.dgl., bei welcher an den zu schließenden Teilen im wesentlichen scheibenförmige Schließenkörper aus magnetisierbarem Metall befestigt sind, die in der Schließstellung parallel zueinander angeordnet sind und von denen zumindest einer ein Permanentmagnet ist.

Bei einer aus der US-PS 2,637.887 bekannten Magnetschließe dieser Art ist der eine Schließenkörper napfförmig ausgebildet und dient zur Aufnahme eines Magneten, wogegen der auf den Magneten aufgebrachte zweite Schließenkörper als kreisförmige Scheibe ausgebildet ist. Um zu verhindern, daß die Scheibe vom Magneten abgleitet, ist die Napfwand teilweise erhöht ausgebildet. Dies erfordert aber, daß der scheibenförmige Schließenkörper mit seiner Anschlußstelle für das Schmuckstück sehr genau eingesetzt wird, denn ansonsten besteht über den halben Umfang des napfförmigen Schließenkörpers die Gefahr eines unbeabsichtigten Lösens bei Ausübung einer Zugkraft in radialer Richtung. Die Herstellung eines napfförmigen Schließenkörpers ist außerdem aufwendig, wobei dieser Aufwand durch die erforderliche Bearbeitung des Napfrandes weiter erhöht wird.

Die Erfindung zielt darauf ab, die Nachteile der bekannten Konstruktion zu vermeiden und eine Magnetschließe der einleitend angegebenen Art zu schaffen, die bei einfacher Ausbildung gegen unbeabsichtigtes Öffnen gesichert ist. Die erfindungsgemäße Magnetschließe zeichnet sich dadurch aus, daß beide Schließenkörper als beiderseits offene Ringscheiben ausgebildet sind, die in der Schließstellung gemeinsam einen Durchgang begrenzen, in welchen ein weiterer Körper aus magnetisierbarem Material mit radialem Spiel eingesetzt ist. Vorzugsweise ist der weitere Körper ein Permanentmagnet.

Eine alternative Ausführung der Erfindung hat die Merkmale, daß einer der beiden Schließenkörper als beiderseits offene Ringscheibe ausgebildet ist, die einen radialen Schlitz aufweist und in welche der als geschlossene Scheibe ausgebildete andere Schließenkörper, der über den Schlitz mit dem zu schließenden Teil verbunden ist, in axialer Richtung mit Spiel eingesetzt ist.

Mit Hilfe der Erfindung wird bei einfacher Ausbildung der Schließe eine gegen unbeabsichtigtes Öffnen durch Ausübung von Zug auf die Schließenkörper vollkommen sichere Konstruktion geschaffen, weil in radialer Richtung eine formschlüssige Verriegelung der Schließenkörper vorliegt, die eine gegenseitige Trennung desselben verhindert. Dadurch kann die Schließe in axialer Richtung nach beiden Seiten offen sein, wodurch der Schließ- und Öffnungsvorgang wesentlich erleichtert wird.

Nach einem weiteren Merkmal der Erfindung kann bei der alternativen Ausführung vorteilhaft vorgesehen sein, daß beide Schließenkörper Permanentmagnete sind und daß die axiale Magnetisierung des inneren Schließenkörpers gegensinnig zur axialen Magnetisierung des äußeren Schließenkörpers ist.

Es hat sich im Rahmen der Erfindung als besonders vorteilhaft erwiesen, daß der Permanentmagnet bzw. die Permanentmagnete aus seltenen Erden oder einer Legierung seltener Erden besteht bzw. bestehen.

Die Erfindung wird nachfolgend an Ausführungsbeispielen unter Bezugnahme auf die Zeichnung näher erläutert. Es zeigen: Fig. 1 einen Querschnitt durch eine erste Ausführungsform der erfindungsgemäßen Magnetschließe; Fig. 2 eine Draufsicht auf die Magnetschließe nach Fig. 1, Fig. 3 einen Querschnitt durch eine zweite Ausführungsform der Magnetschließe gemäß der Erfindung und Fig. 4 eine Draufsicht zu Fig. 3.

Gemäß Fig. 1 weist die Magnetschließe zwei gleich große, beiderseits offene Ringscheiben 1, 2 mit Rechteckquerschnitt auf. Die Ringscheiben 1, 2 bestehen aus Permanentmagneten, insbesondere aus einer Legierung seltener Erden, und sind jeweils mit einem der zu schließenden Teile 3 bzw. 4, z.B. einer Kette eines Schmuckstückes, einer Kleidungsstückhälfte usw. verbunden. Die beiden Ringscheiben 1, 2 sind in axialer Richtung gleichsinnig magnetisiert. Im Inneren der beiden Ringscheiben 1, 2 ist beim gezeigten Beispiel ein kreiszylindrischer permanentmagnetischer Körper 5, z.B. aus dem für die Ringscheiben 1, 2 verwendeten Material mit Spiel gegenüber den Scheiben frei beweglich angeordnet, u.zw. mit zu den Ringscheiben 1, 2 entgegengesetzter axialer Magnetisierung. Vorteilhaft können die beiden mit den zu schließenden Teilen 3, 4 verbundenen Ringscheiben 1, 2 nach dem Einsetzen des Körpers 5 durch Ausüben einer Zugkraft auf die Scheiben nicht mehr voneinander getrennt werden.

Beim Ausführungsbeispiel nach den Fig. 1 und 2 braucht nur eine der beiden Ringscheiben 1, 2 ein Permanentmagnet sein; die andere Scheibe kann aus magnetisierbarem Material bestehen, braucht aber selbst nicht magnetisiert sein. Das gleiche gilt für den Körper 5. Die Verschlußwirkung ist dann natürlich jeweils schwächer.

Werden bei dem in den Fig. 1 und 2 gezeigten Beispiel beide Ringscheiben aus Permanentmagneten gebildet, so können sie auf einem längeren Körper 5 auch mit axial gleichsinniger Magnetisierung angeordnet werden, wodurch sie in gegenseitigem Abstand gehalten sind.

Bei dem in den Fig. 3 und 4 gezeigten Ausführungsbeispiel ist die Magnetschließe lediglich aus zwei Teilen gebildet, u.zw. einer den einen Schließenkörper bildenden, beiderseits offenen Ringscheibe 6 mit rechteckigem Querschnitt und einer den anderen Schließenkörper bildenden, geschlossenen Ringscheibe 7 mit Rechteckquerschnitt, die im Inneren der Ringscheibe 6 in axialer Richtung mit Spiel angeordnet und über den Schlitz 6' mit dem zugeordneten Teil des Schmuckstückes u.dgl. verbunden ist. Zumindest eine der beiden Ringscheiben 6, 7 ist ein Permanentmagnet, insbesondere aus dem bereits erwähnten Material. Die jeweils andere Scheibe besteht aus einem magnetisierbaren Material. Wenn beide Scheiben Permanentmagnete sind, sind sie in axialer Richtung gegensinnig magnetisiert.

Es versteht sich, daß die erläuterten Ausführungsbeispiele insbesondere hinsichtlich der geometrischen Form der Scheiben verschiedentlich abgewandelt werden können. Ferner können die Schließenkörper in Fassungen eingebettet werden, die mit den zu schließenden Teilen verbunden sind.

## Patentansprüche

1. Magnetschließe, insbesondere für Schmuckstücke, Bekleidungsstücke u.dgl., bei welcher an den zu schließenden Teilen im wesentlichen scheibenförmige Schließenkörper aus magnetisierbarem Metall befestigt sind, die in der Schließstellung parallel zueinander angeordnet sind und von denen zumindest einer ein Permanentmagnet ist, dadurch gekennzeichnet, daß beide Schließenkörper als beiderseits offene Ringscheiben (1, 2) ausgebildet sind, die in der Schließstellung gemeinsam einen Durchgang begrenzen, in welchen ein weiterer Körper (5) aus magnetisierbarem Material mit radialem Spiel eingesetzt ist.

2. Magnetschließe nach Anspruch 1, dadurch gekennzeichnet, daß der weitere Körper (5) ein Permanentmagnet ist.

3. Magnetschließe, insbesondere für Schmuckstücke, Bekleidungsstücke u.dgl., bei welcher an den zu schließenden Teilen im wesentlichen scheibenförmige Schließenkörper aus magnetisierbarem Metall befestigt sind, die in der Schließstellung parallel zueinander angeordnet sind und von denen zumindest einer ein Permanentmagnet ist, dadurch gekennzeichnet, daß einer der beiden Schließenkörper als beiderseits offene Ringscheibe (6) ausgebildet ist, die einen radialen Schlitz (6') aufweist und in welche der als geschlossene Scheibe ausgebildete andere Schließenkörper (7), der über den Schlitz (6') mit dem zu schließenden Teil verbunden ist, in axialer Richtung mit Spiel eingesetzt ist.

4. Magnetschließe nach Anspruch 1, dadurch gekennzeichnet, daß beide Schließenkörper (6, 7) Permanentmagnete sind und daß die axiale Magnetisierung des inneren Schließenkörpers (7) gegensinnig zur axialen Magnetisierung des äußeren Schließenkörpers (6) ist.

5. Magnetschließe nach Anspruch 1 oder 2 bzw. 3 oder 4, dadurch gekennzeichnet, daß der Permanentmagnet bzw. die Permanentmagnete aus seltenen Erden oder einer Legierung seltener Erden besteht bzw. bestehen.

## Claims

1. A magnetic clasp, particularly for pieces of jewellery, articles of clothing, and the like, wherein substantially disk shaped closure bodies made of magnetizable metal are attached to the parts which shall be closed, said closure bodies being arranged parallel to each other in the closed position, at least one of said closure bodies being a permanent magnet, characterised in that both closure bodies are formed as annular disks (1, 2) open on both sides and jointly defining a passage in the closed position, a further body (5) made of magnetizable material being inserted into said passage with radial clearance.

2. The magnetic clasp of claim 1, characterised in that said further body (5) is a permanent magnet.

3. A magnetic clasp, particularly for pieces of jewellery, articles of clothing, and the like, wherein substantially disk shaped closure bodies made of magnetizable metal are attached to the parts which shall be closed, said closure bodies being arranged parallel to each other in the closed position, at least one of said closure bodies being a permanent magnet, characterised in that one of said two closure bodies is formed as an annular disk (6) open on both sides, having a radial slot (6'), and into which the other closure body (7), which is formed as a closed disk and connected by way of said slot (6') to the part which shall be closed, is inserted in axial direction with clearance.

4. The magnetic clasp of claim 1, characterised in that both closure bodies (6, 7) are permanent magnets and in that the axial magnetisation of the inner closure body (7) is directed opposite to the axial magnetisation of the outer closure body (6).

5. The magnetic clasp of claim 1 or 2, or 3 or 4, respectively, characterised in that said permanent magnet(s) is (are) comprised of a rare earth or an alloy of rare earth.

## Revendications

1. Fermoir magnétique, en particulier pour bijoux, vêtements et objets analogues, dans lequel des éléments de fermeture essentiellement en forme de disque en métal magnétisable sont fixés aux pièces à fermer et sont disposés parallèlement l'un à l'autre en position de fermeture, l'un d'entre eux au moins étant un aimant permanent, caractérisé en ce que les deux éléments de fermeture sont conçus comme des disques annulaires (1, 2) ouverts des deux côtés qui délimitent ensemble, dans la position de fermeture, un passage dans lequel est inséré avec du jeu radial un autre élément (5) en matériau magnétisable.

2. Fermoir magnétique selon la revendication 1, caractérisé en ce que l'autre élément (5) est un aimant permanent.

3. Fermoir magnétique, en particulier pour bijoux, vêtements et objets analogues, dans lequel des éléments de fermeture essentiellement en forme de disque en métal magnétisable sont fixés aux pièces à fermer et sont disposés parallèlement l'un à l'autre en position de fermeture, l'un d'entre eux au moins étant un aimant permanent, caractérisé en ce qu'un des deux éléments de fermeture est conçu comme un disque annulaire (6) ouvert des deux côtés, qui présente une fente radiale (6') et dans lequel l'autre élément de fermeture (7) conçu comme un disque fermé qui est relié à la partie à fermer par l'intermédiaire de la fente (6') est inséré avec du jeu en direction axiale.

4. Fermoir magnétique selon la revendication 1, caractérisé en ce que les deux éléments de fermeture (6, 7) sont des aimants permanents et en ce que la magnétisation axiale de l'élément de fermeture interne (7) est en sens opposé de la magnétisation axiale de l'élément de fermeture externe (6).

5. Fermoir magnétique selon l'une des revendications 1, 2, 3 ou 4, caractérisé en ce que le ou les aimants permanents se composent de métaux des terres rares ou d'un alliage de métaux des terres rares.
